# FASCICULE DE BREVET EUROPEEN

(11) **EP 0 841 674 B1**
(45) Date de publication et mention de la délivrance du brevet: **19.06.2002**
(21) Numéro de dépôt: 97402606.4
(22) Date de dépôt: 31.10.1997
(51) Int. Cl.: H01H 13/70

(54) **Elément formant bouton-poussoir électrique**
Elektrischer Taster
Electrical push button

(30) Priorité: 06.11.1996 FR 9613536
(43) Date de publication de la demande: 13.05.1998
(73) Titulaire: Apem, 82300 Caussade (FR)
(72) Inventeur: Demari, Daniel, 82200 Moissac (FR)
(74) Mandataire: Thinat, Michel

(56) Documents cités:
- EP-A- 0 446 088
- EP-A- 0 461 529
- WO-A-82/01100
- US-A- 4 304 973

## Description

La présente invention concerne un élément formant bouton-poussoir électrique pouvant être utilisé, par exemple, avec des claviers électriques pour établir un contact électrique et produire un signal de commande ou de contrôle particulier.

Le document US4 304 973 A montre un élément selon le preambule de la revendication 1.

On connaît un élément formant bouton-poussoir électrique du type comprenant une touche pouvant s'enfoncer dans un corps fixe pour déformer une coupelle métallique de contact à partir d'une course déterminée de la touche et établir un contact électrique.

Cependant, cet élément formant bouton-poussoir connu est conçu de telle façon que l'effort d'enfoncement de la touche dépend uniquement de l'effort nécessaire pour déformer la coupelle de contact électrique.

Il peut être avantageux dans certaines applications de réaliser un élément formant bouton-poussoir électrique permettant d'ajuster l'effort d'enfoncement de la touche indépendamment du contact électrique et/ou du mécanisme de commande du contact.

A cet effet, l'invention propose un élément formant bouton-poussoir électrique selon la revendication 1.

Avantageusement, la face inférieure du rebord périphérique de la touche est en appui sur la pièce déformable par l'intermédiaire d'un bourrelet circulaire solidaire de cette face.

Selon un mode de réalisation, la touche comprend un plot central en appui sur le sommet de la coupelle de contact et d'une hauteur sensiblement égale à l'épaisseur de la pièce déformable.

Cette pièce déformable est, de préférence, en forme de rondelle dont le trou central contient la coupelle de contact.

Selon un autre mode de réalisation, la pièce déformable comprend une partie de base sur la face supérieure de laquelle est en appui le bourrelet circulaire de la touche et en contact sur le sommet de la coupelle de contact ; une première partie annulaire en saillie solidaire de la face inférieure de la partie de base et en appui sur une partie formant fond du corps fixe de manière à former avec la partie de base un logement de maintien de la coupelle de contact ; et une seconde partie annulaire en saillie solidaire de la face supérieure de la partie de base et en appui sur la partie inférieure de la touche.

La partie de base de la pièce déformable comprend un évidement central en forme de calotte sphérique concave dans lequel est logé le sommet de forme conjuguée de la coupelle de contact.

De préférence, les première et seconde parties annulaires en saillie ont la même hauteur et la seconde partie annulaire est d'un diamètre inférieur à celui de la première partie annulaire située approximativement en aplomb du bourrelet circulaire.

Avantageusement, la pièce déformable est en matériau mousse ou élastomère.

L'invention propose également un dispositif formant clavier à au moins un élément formant bouton-poussoir tel que défini précédemment et qui est caractérisé en ce que le corps de l'élément formant bouton-poussoir est fixé sur une membrane souple du clavier par l'intermédiaire d'une plaque rigide de fixation située de l'autre côté de la membrane souple et la coupelle de contact comprend plusieurs pattes reliées à des points de contact électriques de la membrane reliés à au moins un circuit électrique de contrôle ou de commande particulier.

De préférence, le dispositif formant clavier est utilisé pour commander le circuit avertisseur sonore d'un véhicule automobile et est monté dans le volant de direction de ce véhicule.

Dans une telle application, la membrane souple du dispositif formant clavier est disposée en arrière d'un air-bag intégré au volant de direction du véhicule.

De préférence, la membrane souple comprend quatre éléments formant bouton-poussoir fixés respectivement sensiblement aux quatre coins de celle-ci.

L'invention sera mieux comprise et d'autres buts, caractéristiques, détails et avantages de celle-ci apparaîtront plus clairement au cours de la description explicative qui va suivre faite en référence aux dessins annexés donnés uniquement à titre d'exemple illustrant deux modes de réalisation de l'invention et dans lesquels :

La figure 1 est une vue en coupe d'un élément formant bouton-poussoir électrique suivant un premier mode de réalisation de l'invention.

La figure 2 est une vue schématique d'un dispositif formant clavier à plusieurs éléments formant bouton-poussoir suivant un deuxième mode de réalisation de l'invention et monté en arrière de l'airbag intégré au volant de direction d'un véhicule automobile.

La figure 3 est une vue agrandie de la partie cerclée en III d'un élément formant bouton-poussoir du deuxième mode de réalisation de l'invention.

La figure 4 est une vue de dessus d'une membrane souple à au moins un élément formant bouton-poussoir électrique de l'invention pouvant être utilisée dans le dispositif formant clavier de la figure 2.

L'élément formant bouton-poussoir électrique tel que représenté en figure 1 est du type comprenant un corps 1 de forme générale cylindrique fixé à un support 2, tel qu'une plaque de circuit imprimé, une membrane souple, ou analogue, pouvant faire partie d'un dispositif formant clavier ; une touche 3 retenue dans le corps fixe 1 et pouvant s'enfoncer axialement dans celui-ci pour déformer une coupelle métallique de contact 4 à partir d'une course déterminée de la touche 3 et établir un contact électrique. La coupelle de contact 4, logée dans le corps 1, comporte, comme cela est connu en soi, un certain nombre de pattes (non représentées), par exemple au nombre de quatre, reliées électriquement respectivement à des points métalliques de contact électrique du support 2 reliés à un ou plusieurs circuits électriques particuliers par l'intermédiaire de pistes conductrices du support 2 (non représentées). La déformation par la touche 3 de la coupelle 4 amène celle-ci à venir en contact avec un point central de contact électrique pour faire circuler du courant entre les différents points de contact électrique associés respectivement aux pattes de la coupelle.

Dans le cas où le support 2 est constitué par une membrane souple en matière plastique dans laquelle sont gravés les points de contact électriques et les pistes conductrices ci-dessus mentionnés, le corps 1 est fixé à la membrane 2 par l'intermédiaire d'une plaque rigide ou embase de fixation 5 située du côté de la membrane 2 opposé à celui où repose le corps 1 de façon que cette membrane soit prise en sandwich entre le corps 1 et la plaque de fixation 5, qui peut être circulaire. La fixation du corps 1 à la plaque 5 peut s'effectuer par de petits axes métalliques cylindriques (non représentés) emmanchés à force dans la plaque 5 et le corps 1 en traversant la membrane 2 transversalement à celle-ci comme symbolisé par les traits mixtes en figure 1.

Selon l'invention, l'élément formant bouton-poussoir comprend également une pièce 6 en un matériau élastiquement déformable logée dans le corps 1 entre la touche 3 et le support 2 formant fond du corps 1 de manière à ajuster, suivant le matériau utilisé pour la pièce déformable 6, l'effort d'enfoncement de la touche 3 pour déformer la coupelle de contact 4.

De préférence, la pièce déformable 6 est réalisée en un matériau mousse plastique qui assure en même temps l'étanchéité de l'élément formant bouton-poussoir.

La pièce déformable 6 est, de préférence, en forme de rondelle, dans le trou central 6a de laquelle est logée et maintenue la coupelle de contact 4.

La touche 3 est en appui sur une partie périphérique supérieure de la pièce déformable 6 par une face inférieure d'un rebord périphérique 3a de la touche 3 formé en partie inférieure de cette touche et, d'autre part, par la force de réaction de la pièce déformable 6, sur un bord périphérique 1a du corps 1, qui délimite une ouverture 1b de passage de la partie externe cylindrique 3b de la touche, par la face supérieure du rebord périphérique 3a de cette touche.

De préférence, la face inférieure du rebord périphérique 3a de la touche 3 est en appui sur la pièce déformable 6 par l'intermédiaire d'un bourrelet circulaire 7 solidaire de cette face.

La touche 3 comprend également un plot central cylindrique 8 en appui sur le sommet de la coupelle de contact 4 et d'une hauteur sensiblement égale à l'épaisseur de la pièce déformable 6.

Pour déformer la coupelle de contact 4 et établir ainsi un contact électrique par celle-ci sur le support 2, l'opérateur doit exercer sur la touche 3 un effort d'enfoncement prédéterminé dépendant du matériau utilisé pour réaliser la pièce déformable 6. Ainsi, en changeant de type de matériau utilisé pour réaliser la pièce déformable 6, la force nécessaire pour enfoncer la touche 3 et déformer la coupelle métallique 4 est également changée. Le matériau de la pièce 6 est défini en usine suivant la force d'enfoncement souhaitée de la touche.

La figure 2 représente de manière non limitative l'application particulière d'un dispositif formant clavier du type à membrane souple du genre de celle représentée en figure 1 pour commander un circuit électrique avertisseur sonore d'un véhicule automobile, le dispositif formant clavier étant alors monté dans le volant de direction de celui-ci, de préférence en arrière du système air-bag logé dans un boîtier 9 intégré au volant de direction.

La membrane souple de ce dispositif à clavier peut comporter un certain nombre d'éléments formant bouton-poussoir du type représenté en figure 1, par exemple quatre éléments formant bouton-poussoir fixés respectivement à quatre coins de la membrane comme on le verra en référence à la figure 4 de manière à permettre au conducteur du véhicule automobile de faire usage du dispositif avertisseur sonore en actionnant, par appui sur le volant de direction, l'un de ces quatre éléments.

Cependant, la figure 2, en liaison avec la figure 3, montre un autre mode de réalisation possible de chaque élément formant bouton-poussoir de l'invention pouvant être monté sur la membrane 2 à la place de l'élément de la figure 1.

Selon cet élément, dont les composants identiques à ceux de l'élément de la figure 1 ou accomplissant les mêmes fonctions portent les mêmes références, la pièce déformable 6 comprend une partie de base 6b sur la face supérieure de laquelle est en appui le bourrelet circulaire 7 de la touche 3, la partie 6b étant en contact sur le sommet de la coupelle de contact 4 ; une première partie annulaire en saillie 6c solidaire de la face inférieure de la partie de base 6b de la pièce 6 et en appui sur la membrane 2 de manière à former avec la partie de base 6b un logement de maintien de la coupelle de contact 4 ; ; et une seconde partie annulaire en saillie 6d solidaire de la face supérieure de la partie de base 6b et en appui sur la partie inférieure de la touche 3 comportant le rebord annulaire 3a.

Les première et seconde parties annulaires en saillie 6c, 6d ont la même hauteur et la seconde partie annulaire 6d est d'un diamètre inférieur à celui de la première partie annulaire 6c qui est située approximativement en aplomb du bourrelet circulaire 7.

En modifiant les hauteurs des parties annulaires en saillie 6c, 6d de la pièce déformable 6, pour un même matériau de celle-ci, on modifie également la force d'enfoncement nécessaire de la touche 3 pour déformer la coupelle de contact 4. Ainsi, il est possible, pour chaque type de volant de direction, d'utiliser un élément formant bouton-poussoir à force d'enfoncement appropriée de sa touche en adoptant une pièce déformable 6 dont les parties annulaires 6c, 6d de celle-ci ont une hauteur prédéterminée en usine suivant le type de volant utilisé.

La partie de base 6b de la pièce déformable 6 comprend un évidement central 6e en forme de calotte sphérique concave dans lequel est logé le sommet de forme conjuguée de la coupelle de contact 4 de manière à maintenir positivement la coupelle sous la pièce déformable 6.

Chaque plaque circulaire de fixation 5 d'un élément formant bouton-poussoir fixé à la membrane 2 est encastrée dans un évidement de forme conjuguée 10 réalisé dans la surface supérieure d'une plaque 11 de fixation de l'ensemble au volant de direction avec la membrane 2 en appui sur cette face supérieure.

La figure 4 représente une membrane souple 2 d'un dispositif formant clavier monté dans le volant de direction d'un véhicule automobile pour actionner le dispositif avertisseur sonore de celui-ci.

Cette figure montre la membrane 2 pourvue d'un élément formant bouton-poussoir complet fixé au coin de droite et dont on aperçoit le corps 1, la touche 3 ainsi que, par transparence, la plaque ou embase de fixation 5. Les autres éléments formant bouton-poussoir situés respectivement dans les trois autres coins de la membrane 2 n'ont pas été complètement représentés, puisque seule la coupelle métallique de contact 4 de chacun d'eux est apparente et comprend les quatre pattes 4a électriquement reliées aux points de contact électriques correspondant 12 que l'on entrevoit en partie en figure 4 et qui sont reliés électriquement aux pistes conductrices 13 gravées dans la membrane 2. Les pistes conductrices 13 sont reliées à une nappe 14 à pistes conductrices de liaison 15 raccordées au circuit électrique avertisseur sonore du véhicule automobile de façon à activer celui-ci lorsque l'une des touches 3 d'un élément formant bouton-poussoir est enfoncée.

En fixant le dispositif formant clavier pourvu de la membrane 2 et de ses éléments formant bouton-poussoir en arrière de l'air-bag du volant de direction du véhicule, on préserve l'intégralité de ce dispositif lorsque l'air-bag explose lors d'un choc frontal du véhicule.

L'élément formant bouton-poussoir ci-dessus décrit de l'invention présente une force d'appui de sa touche correspondante indépendante du contact électrique et/ou du mécanisme de commande de ce contact, contrairement aux éléments formant bouton-poussoir connus. De plus, la pièce déformable de cet élément supprime efficacement les vibrations de la coupelle correspondante susceptibles d'induire des bruits parasites. L'élément formant bouton poussoir de l'invention peut s'appliquer à tout type de clavier pour former des touches dites tactiles.

## Revendications

1. Elément formant bouton-poussoir électrique comprenant une touche (3) pouvant s'enfoncer dans un corps fixe (1) pour déformer une coupelle métallique de contact (4) à partir d'une course déterminée de la touche (3) et établir un contact électrique, comprenant une pièce en un matériau élastiquement déformable (6) logée dans le corps fixe (1), la touche (3) étant en appui, d'une part, sur une partie périphérique de la pièce déformable (6), **caractérisé en ce que** la pièce en matériau déformable (6) est logée entre la touche (3) et le fond de ce corps de manière à ajuster, suivant le matériau utilisé pour la pièce déformable (6), l'effort d'enfoncement de la touche (3) pour déformer la coupelle de contact (4), et **en ce que** la touche est en appui sur la partie périphérique de la pièce déformable par une face inférieure d'un rebord périphérique (3a) de la touche (3) formé en partie inférieure de celle-ci et, d'autre part, par la force de réaction de la pièce déformable (6), sur un bord périphérique (1a) du corps fixe (1), qui délimite une ouverture de passage de la touche (3) par la face supérieure du rebord périphérique (3a) de la touche (3).

2. Elément selon la revendication 1, **caractérisé en ce que** la face inférieure du rebord périphérique (3a) de la touche (3) est en appui sur la pièce déformable par l'intermédiaire d'un bourrelet circulaire (7) solidaire de cette face.

3. Elément selon la revendication 1 ou 2, **caractérisé en ce que** la touche (3) comprend un plot central (8) en appui sur le sommet de la coupelle de contact (4) et d'une hauteur sensiblement égale à l'épaisseur de la pièce déformable (6).

4. Elément selon l'une des revendications 1 à 3, **caractérisé en ce que** la pièce déformable (6) est en forme de rondelle dont le trou central (6a) contient la coupelle de contact (4).

5. Elément selon la revendication 1 ou 2, **caractérisé en ce que** la pièce déformable (6) comprend une partie de base (6b) sur la face supérieure de laquelle est en appui le bourrelet circulaire (7) de la touche (3) et en contact sur le sommet de la coupelle (4) ; une première partie annulaire en saillie (6c) solidaire de la face inférieure de la partie de base (6b) est en appui sur une partie formant fond du corps fixe (1) de manière à former avec la partie de base (6b) un logement de maintien de la coupelle de contact (4) ; et une seconde partie annulaire en saillie (6d) solidaire de la face supérieure de la partie de base (6b) et en appui sur la partie inférieure de la touche (3).

6. Elément selon la revendication 5, **caractérisé en ce que** la partie de base (6b) de la pièce déformable (6) comprend un évidemment central en forme de calotte sphérique concave (6e) dans lequel est logé le sommet de forme conjuguée de la coupelle de contact (4).

7. Elément selon la revendication 5 ou 6, **caractérisé en ce que** les première et seconde parties annulaires en saillie (6c, 6d) ont la même hauteur et la seconde partie annulaire (6d) a un diamètre inférieur à celui de la première partie annulaire (6c) située approximativement en aplomb du bourrelet circulaire (7).

8. Elément selon l'une des revendications 1 à 7, **caractérisé en ce que** la pièce déformable (6) est en matériau mousse ou en élastomère.

9. Elément selon l'une des revendications 1 à 8, **caractérisé en ce que** la pièce déformable (6) assure également l'étanchéité de l'élément.

10. Dispositif formant clavier à au moins un élément formant bouton-poussoir tel que défini dans l'une quelconque des revendications 1 à 9, **caractérisé en ce que** le corps (1) de l'élément est fixé sur une membrane souple (2) par l'intermédiaire d'une plaque rigide de fixation (5) et situé de l'autre côté de la membrane (2) et la coupelle de contact (4) comprend plusieurs pattes (4a) fixées par soudage à des points de contact électrique (12) de la membrane (2) reliés à au moins un circuit électrique.

11. Volant de direction de véhicule automobile comprenant un dispositif formant clavier selon la revendication 10, **caractérisé en ce que** le dispositif est utilisé pour commander le circuit avertisseur sonore du véhicule automobile et est monté dans le volant de direction de ce véhicule, la membrane (2) à au moins un élément formant bouton-poussoir est disposée en arrière d'un air-bag intégré au volant de direction du véhicule.

12. Volant de direction selon la revendication 11, **caractérisé en ce qu'**il comprend quatre éléments formant bouton-poussoir fixés respectivement aux quatre coins de la membrane souple (2).

## Claims

1. Element forming an electric push-button including a key (3) able to be driven into a fixed body (1) so as to warp a metallic contact cupel (4) from a specific travel of the key (3) and establish an electric contact including a part made of an elastically ductile material (6) housed in the fixed body (1), the key (3) being in support firstly on a peripheral portion of the ductile part (6), **characterised in that** the ductile element (6) is housed between the key (3) and the bottom of this body so as to adjust, depending on the material used for the ductile part (6), the force for driving in the key (3) so as to warp the contact cupel (4) and **in that** the key is in support on the peripheral portion of the ductile part via a lower face of a peripheral edge (3a) of the key (3) formed at the lower portion of the latter, and secondly via the reaction force of the ductile element (6) on a peripheral edge (1a) of the fixed body (1) which delimits a passage opening of the key (3) via the upper face of the peripheral edge (3a) of the key (3).

2. Element according to claim 1, **characterised in that** the lower face of the peripheral edge (3a) of the key (3) is in support on the ductile element by means of a circular flange (7) integral with this face.

3. Element according to claim 1 or 2, **characterised in that** the key (3) includes a central block (8) in support on the top of the contact cupel (4) and having a height approximately equal to the thickness of the ductile element (6).

4. Element according to one of claims 1 to 3, **characterised in that** the ductile element (6) has the shape of a washer whose central hole (6a) contains the contact cupel (4).

5. Element according to claim 1 or 2, **characterised in that** the ductile element (6) includes a base portion (6b) on the upper face of which the circular flange (7) of the key (3) is in support and in contact on the top of the cupel (4) ; a first annular projecting portion (6c) integral with the lower face of the base portion (6b) is in support on a portion forming a bottom for the fixed body (1) so as to form with the base portion (6b) a housing for supporting the contact cupel (4) ; and a second annular projecting portion (6d) integral with the upper face of the base portion (6b) and in support on the lower portion of the key (3).

6. Element according to claim 5, **characterised in that** the base portion (6b) of the ductile element (6) includes a central recess (6^{e}) with the shape of a concave spherical cap housing the conjugated top of the contact cupel (4).

7. Element according to claim 5 or 6, **characterised in that** the first and second annular projecting portions (6c, 6d) have the same height and the diameter of the second annular portion (6d) is smaller than that of the first annular portion (6c) situated approximately plumb with the circular flange (7).

8. Element according to one of claims 1 to 7, **characterised in that** the ductile element (6) is made of foam or an elastomer.

9. Element according to one of claims 1 to 8, **characterised in that** the ductile element (6) also ensures imperviousness of the element.

10. Device forming a keyboard with at least one element forming a push-button as defined in any one of claims 1 to 9, **characterised in that** the body (1) of the element is secured to a flexible membrane (2) by means of a rigid fixing plate (5) and situated on the other side of the membrane (2) and the contact cupel (4) includes several blocks (4a) welded to electric contact points (12) of the membrane (2) connected to at least one electric circuit.

11. Motor vehicle steering wheel including a device forming a keyboard according to claim 10, **characterised in that** the device is used to control the sound alarm circuit of the motor vehicle and is mounted in the steering wheel of this vehicle, the membrane (2) with at least one element forming a push-button being placed behind an airbag integrated with the steering wheel of the vehicle.

12. Steering wheel according to claim 11, **characterised in that** it includes four elements forming a push-button respectively fixed at the four corners of the flexible membrane (2).

## Patentansprüche

1. Einen elektrischen Druckknopf bildendes Element mit einer Taste (3), die man in einen festen Körper (1) eindrücken kann, um einen metallischen Kontaktteller (4) ausgehend von einem festgelegten Lauf der Taste (3) zu verformen und einen elektrischen Kontakt herzustellen, mit einem Stück aus elastisch verformbarem, im festen Körper (1) untergebrachten Material (6), wobei die Taste (3) einerseits auf einem peripherischen Teil des verformbaren Stücks (6) aufliegt, **dadurch gekennzeichnet, dass** das Stück aus verformbarem Material (6) zwischen der Taste (3) und dem Boden dieses Körpers derart untergebracht ist, dass je nach dem für das verformbare Stück (6) verwendete Material die Eindrückkraft der Taste (3) zum Verformen des Kontakttellers (4) durch eine untere Seite eines peripherischen Randes (3a) der Taste (3) angepasst wird, der im unteren Teil derselben gebildet wird, und andererseits durch die Reaktionskraft des verformbaren Teils (6) auf einem peripherischen Rand (1a) des festen Körpers (1), der eine Durchgangsöffnung der Taste (3) durch die obere Seite des peripherischen Randes (3a) der Taste (3) begrenzt.

2. Element gemäß Anspruch 1, **dadurch gekennzeichnet, dass** die untere Seite des peripherischen Randes (3a) der Taste (3) mittels eines fest mit dieser Seite verbundenen, kreisförmigen Wulstes (7) auf dem verformbaren Stück aufliegt.

3. Element gemäß Anspruch 1 oder 2, **dadurch gekennzeichnet, dass** die Taste (3) einen zentralen Klotz (8) umfasst, der auf dem oberen Teil des Kontakttellers (4) aufliegt und eine deutlich gleiche Höhe wie die Stärke des verformbaren Stücks (6) aufweist.

4. Element gemäß Anspruch 1 bis 3, **dadurch gekennzeichnet, dass** das verformbare Stück (6) eine runde Form hat, deren zentrales Loch (6a) den Kontaktteller (4) beinhaltet.

5. Element gemäß Anspruch 1 oder 2, **dadurch gekennzeichnet, dass** das verformbare Stück (6) einen Basisteil (6b) auf der oberen Seite umfasst, an der der kreisförmige Wulst (7) der Taste (3) aufliegt und auf dem oberen Teil des Tellers (4) in Kontakt ist; einen ersten ringförmigen hervorstehenden, mit der unteren Seite des Basisteils (6b) fest verbundenen Teil (6c) auf einem Teil aufliegt, der den Boden des festen Körpers (1) derart bildet, dass er mit dem Basisteil (6b) eine Aufnahme zum Festhalten des Kontakttellers (4) bildet; und einen zweiten ringförmigen hervorstehenden Teil (6d), der mit der oberen Seite des Basisteils (6b) fest verbunden ist und auf dem unteren Teil der Taste (3) aufliegt.

6. Element gemäß Anspruch 5, **dadurch gekennzeichnet, dass** der Basisteil (6b) des verformbaren Stücks (6) eine zentrale Aussparung in Form einer sphärischen konkaven Kappe (6a) umfasst, in der der obere Teil in verbundener Form des Kontakttellers (4) untergebracht ist.

7. Element gemäß Anspruch 5 oder 6, **dadurch gekennzeichnet, dass** der erste und zweite ringförmige hervorstehende Teil (6c, 6d) dieselbe Höhe haben und der zweite ringförmige Teil (6d) einen kleineren.Durchmesser als den des ersten ringförmigen Teils (6c) hat, der sich ungefähr senkrecht zum kreisförmigen Wulst (7) befindet.

8. Element gemäß Anspruch 1 bis 7, **dadurch gekennzeichnet, dass** das verformbare Stück (6) aus Schaumstoff oder aus Elastomer ist.

9. Element gemäß Anspruch 1 bis 8, **dadurch gekennzeichnet, dass** das verformbare Stück (6) ebenfalls die Dichtigkeit des Elements gewährleistet.

10. Eine Tastatur mit wenigstens einem einen Druckknopf bildende Vorrichtung, wie er in Anspruch 1 bis 9 definiert wird, **dadurch gekennzeichnet, dass** der Körper (1) des Elements mittels einer steifen Befestigungsplatte (5) auf einer elastischen Membran (2) befestigt ist und sich auf der anderen Seite der Membran (2) befindet und der Kontaktteller (4) mehrere Klauen (4a) umfasst, die durch Verschweißen an wenigstens an einen elektrischen Schaltkreis angeschlossenen elektrischen Anschlusspunkten (12) der Membran (2) befestigt sind.

11. Lenkrad eines Kraftfahrzeugs mit einer eine Tastatur bildenden Vorrichtung gemäß Anspruch 10, **dadurch gekennzeichnet, dass** die Vorrichtung zum Steuern des Tonsignal-Schaltkreises des Kraftfahrzeugs eingesetzt wird und im Lenkrad dieses Fahrzeugs angebracht ist, die Membran (2) mit wenigstens einem einen Druckknopf bildenden Element hinter einem im Lenkrad des Fahrzeugs integrierten Airbag angeordnet ist.

12. Lenkrad gemäß Anspruch 11, **dadurch gekennzeichnet, dass** es vier Druckknöpfe bildende Elemente umfasst, die jeweils an den vier Ecken der elastischen Membran (2) befestigt sind.
